# FASCICULE DE BREVET EUROPEEN

(11) **EP 3 479 717 B1**
(45) Date de publication et mention de la délivrance du brevet: **23.09.2020**
(21) Numéro de dépôt: 17425112.4
(22) Date de dépôt: 07.11.2017
(51) Int. Cl.: A43B 5/04

(54) **PERFECTIONNEMENT POUR CHAUSSURES DE SKI NORDIQUE**
PERFEKTIONIERUNG FÜR SKI-NORDISCH-SCHUHE
IMPROVED NORDIC SKI BOOTS

(43) Date de publication de la demande: 08.05.2019
(73) Titulaire: Rossignol Lange S.R.L., 31044 Montebelluna (IT)
(72) Inventeur: Fanjas-Claret, Sylvain, 38250 Villard de Lans (FR); Simonetti, Luigi, 38011 Cavareno (TN) (IT)
(74) Mandataire: Busnel, Jean-Benoît

(56) Documents cités:
- EP-A2- 0 247 656
- EP-A2- 0 250 021
- WO-A1-96/23558
- WO-A2-02/05907
- CA-A1- 2 834 645

## Description

L'invention concerne un perfectionnement des chaussures de ski, en particulier, des chaussures de ski nordique.

Plus particulièrement, l'invention s'intéresse à des chaussures de ski nordique et, plus particulièrement de ski de fond, équipées d'un dispositif assurant leur liaison avec la fixation de la planche de ski.

### ÉTAT DE LA TECHNIQUE ANTÉRIEURE

Les chaussures de ski nordique, aussi bien de télémark, de ski de randonnée, de ski de fond, ou autres, sont généralement équipées d'un dispositif assurant la liaison avec une fixation montée sur un ski. Ce dispositif de liaison est solidarisé à la partie avant de la semelle de chaussure et comprend, notamment, un pivot ou axe transversal qui est destiné à coopérer avec un élément de solidarisation, par exemple, de type crochet ou palier porté par la fixation. Ainsi, la chaussure, tout en étant guidée latéralement, peut basculer dans un plan vertical autour de l'axe matérialisé par ce pivot pour accompagner le mouvement des pieds du skieur vers l'avant.

De tels dispositifs sont décrits, par exemple, dans le brevet FR 2946505 et dans la demande de brevet EP 0250021A2 dans lesquels, respectivement, la fixation ou la chaussure est pourvue d'un élément élastiquement déformable agissant à l'avant de la chaussure et destiné à favoriser, par sa détente élastique, la relance dynamique verticale des pieds du skieur de fond, en particulier, pour rappeler la chaussure vers le bas, c'est-à-dire pour plaquer la chaussure sur le ski.

De tels éléments élastiquement déformables, formant ressorts de rappel, étaient aussi connus par le brevet US 6402184 qui prévoit la présence sur la fixation de deux éléments élastiques, respectivement, à l'avant et à l'arrière du pivot de liaison avec la fixation de ski.

Cependant, ces éléments élastiquement déformables qui sont réalisés dans une matière souple du type élastomère, ont tendance à s'user rapidement et doivent donc être remplacés fréquemment pour que le skieur de fond puisse continuer de bénéficier d'une action de relance dynamique efficace.

Or, ni les fixations, ni les dispositifs de liaison connus ne permettent le remplacement de ces éléments élastiquement déformables ce qui pose des problèmes de fiabilité et de maintenance mais aussi de performances, en particulier, pour le matériel dédié à la compétition.

### EXPOSÉ DE L'INVENTION

La présente invention a pour but de résoudre les problèmes techniques posés par l'art antérieur en proposant de perfectionner la chaussure en modifiant le dispositif de liaison en vue d'y intégrer un élément de support amovible d'au moins l'un des éléments de rappel élastique assurant la relance de la chaussure.

L'invention prévoit aussi de réaliser un dispositif de rappel élastique indépendant de la chaussure et apte et destiné à être solidarisé de façon réversible à ladite chaussure.

Ce but est atteint selon l'invention au moyen d'une chaussure de ski nordique comprenant une semelle et un dispositif assurant la liaison avec une fixation de ski, ledit dispositif de liaison étant pourvu, d'une part, d'un axe transversal monté sur la partie antérieure de ladite chaussure et destiné à coopérer avec un élément de solidarisation porté par la fixation en permettant le pivotement de la chaussure et, d'autre part, au moins un élément élastiquement déformable de rappel vertical de ladite chaussure, caractérisée en ce que ledit élément élastiquement déformable est monté de manière amovible sous ladite semelle en étant porté par un élément de support solidaire de la semelle.

Selon une caractéristique avantageuse, l'élément élastiquement déformable est monté à l'arrière dudit axe sur la partie antérieure de ladite semelle.

Selon une autre caractéristique, l'élément élastiquement déformable est monté à l'arrière dudit axe sur la partie antérieure de ladite semelle.

Selon encore une autre caractéristique, l'élément de support est interposé entre ladite semelle et l'élément élastiquement déformable.

Selon une première variante, l'élément de support est intégré à ladite semelle.

Selon une seconde variante, l'élément de support est monté de façon amovible sur ladite semelle.

Autrement dit, l'élément de support peut être intégré dans la semelle ou rapporté et solidarisé à celle-ci.

Selon encore une autre caractéristique, l'élément de support est disposé au moins partiellement au-dessus dudit axe.

Selon une variante spécifique, l'élément de support présente des éléments d'accrochage coopérant avec des organes complémentaires de l'élément élastiquement déformable pour assurer la retenue de l'élément élastiquement déformable sur l'élément support.

Selon un mode de réalisation particulier, l'élément élastiquement déformable est constitué d'un patin comprenant un corps central pourvu d'au moins un conduit longitudinal destiné à recevoir, de façon réversible, au moins un doigt de verrouillage porté par ledit élément de support.

De préférence, le doigt est formé d'au moins une lame flexible portée par ledit élément de support.

Selon encore une autre caractéristique, l'élément de support présente une gorge épousant partiellement ledit axe.

Selon encore une autre variante, l'élément de support est muni d'un organe de serrage orienté verticalement et solidarisé de façon réversible à la semelle.

Selon une variante alternative, l'élément de support est muni d'un organe de serrage orienté longitudinalement et destiné à coincer une partie de l'élément support contre l'axe après serrage.

De préférence, l'élément élastiquement déformable est constitué d'un corps central se prolongeant par deux ailettes latérales prenant appui sur ladite semelle.

En outre, l'élément élastiquement déformable présente une face inférieure s'étendant, au moins partiellement, en saillie vers le bas par rapport audit axe et assurant le contact avec la fixation.

Avantageusement, l'élément élastiquement déformable est pourvu d'évidements internes facilitant sa déformation élastique.

Un autre objet de l'invention est un dispositif de rappel élastique d'une chaussure de ski nordique dont la semelle porte un axe transversal monté au niveau de sa partie antérieure et destiné à coopérer avec une fixation montée sur le ski et permettant son pivotement vertical, caractérisé en ce qu'il comprend un élément élastiquement déformable communiquant une impulsion verticale à ladite chaussure lors de sa mise en butée vers le bas contre la fixation, ledit élément élastiquement déformable étant porté par un élément de support pourvu d'un organe de serrage destiné à solidariser ledit élément de support de façon réversible sous ladite semelle.

Selon une caractéristique avantageuse du dispositif de rappel, l'élément élastiquement déformable comprend un corps central pourvu d'au moins un conduit longitudinal destiné à recevoir, de façon réversible, au moins un doigt de verrouillage porté par ledit élément de support.

Selon une variante préférentielle, l'organe de serrage comprend une vis fixée dans un alésage taraudé ménagé dans l'élément de support.

De préférence, l'élément de support comprend une gorge épousant au moins partiellement ledit axe et étant délimitée par au moins une paroi qui se referme sur l'axe sous l'action dudit organe de serrage pour immobiliser l'élément de support sous contraintes entre l'axe et ladite semelle.

Grâce au perfectionnement de l'invention, l'élément élastiquement déformable de rappel vertical est intégré à la semelle de la chaussure tout en étant interchangeable.

En cas d'usure de cet élément de rappel, il est aisé de le changer ou de le remplacer par un élément élastique différent dont les propriétés élastiques et/ou le profil et la géométrie sont mieux adaptés au parcours de ski envisagé.

Le caractère interchangeable de l'élément de rappel offre ainsi un choix de dureté, de raideur et/ou de rigidité différentes selon la pratique envisagée, le profil de la piste, les conditions de neige et le niveau du skieur.

En outre, en fonction du type de fixation utilisé, le skieur pourra choisir de monter un élément élastique sous forme d'un patin de petites dimensions, notamment, si la nervure centrale de calage généralement située sur la fixation est importante, soit un patin de plus grandes dimensions si cette nervure est plus étroite, à condition que subsiste un contact entre le patin et la nervure.

Les chaussures perfectionnées selon l'invention peuvent être utilisées pour la pratique du ski nordique et, plus particulièrement, du ski de fond et du télémark avec des planches équipées de fixations de plusieurs types. Ainsi, les fixations qui sont déjà équipées d'un élément élastiquement déformable de rappel situé à l'avant du palier recevant l'axe de pivotement présentent, en général, une face plane à l'arrière du palier qui offre un appui à l'élément élastiquement déformable porté par la chaussure de l'invention.

Lorsque la fixation comporte déjà un élément élastiquement déformable de rappel à l'arrière du palier, il est aussi possible, avec le mode de réalisation du dispositif de rappel indépendant, d'enlever aisément de la chaussure, l'élément de support portant l'élément élastiquement déformable puisque celui-ci devient alors inutile.

En outre, il est possible, selon l'invention, de réaliser des éléments de semelle équipés du dispositif de liaison qui sont destinés à être solidarisés ultérieurement à la partie avant d'une semelle de base. Cette configuration permet d'utiliser des semelles de base souples, plus confortables et dont la partie avant est alors rigidifiée par l'élément de semelle rapporté. Le pivotement de la chaussure et donc les performances dynamiques du skieur s'en trouvent ainsi notablement améliorés.

Bien entendu, compte tenu du caractère amovible du dispositif de rappel élastique, la chaussure peut être utilisée, le cas échéant, sans ce dispositif et peut ainsi s'adapter aisément à un type de fixation déjà équipée d'un élément de rappel élastique voire de deux éléments de rappel.

En outre, tout moyen de solidarisation connu peut être utilisé pour assurer la solidarisation tant de l'élément de support avec la semelle que celle de l'élément de rappel avec l'élément de support.

En variantes, l'élément de support pourrait être intégré à la semelle et/ou l'élément de rappel élastique pourrait être intégré à l'élément de support pour ne former qu'une seule et même pièce.

### BRÈVE DESCRIPTION DES FIGURES

D'autres caractéristiques et avantages de l'invention ressortiront à la lecture de la description qui va suivre, en référence aux figures annexées et détaillées ci-après.
Les figures 1A et 1B représentent des vues de profil d'un équipement de ski de fond comprenant une planche équipée d'une fixation sur laquelle est montée, de façon pivotante, une chaussure.
Les figures 2A, 2B et 2C représentent, respectivement, une vue en perspective éclatée partielle d'un mode de réalisation d'une chaussure selon l'invention, des vues en perspective du dispositif de liaison selon un premier mode de réalisation de l'invention avant et après assemblage sur une semelle de chaussure.
Les figures 3A, 3B, 3C et 3D représentent des vues, respectivement, en perspective, en perspective éclatée partielle, en coupe et de face du dispositif de liaison selon un second mode de réalisation de l'invention.
Les figures 4A, 4B, 4C et 4D représentent des vues, respectivement, en perspective, en perspective éclatée partielle, en coupe et de face du dispositif de liaison selon un troisième mode de réalisation de l'invention.

Pour plus de clarté, les éléments identiques ou similaires sont repérés par des signes de référence identiques sur l'ensemble des figures.

### DESCRIPTION DÉTAILLÉE DE MODES DE REALISATION

Naturellement, les modes de réalisation illustrés par les figures présentées ci-dessus et décrits ci-après ne sont donnés qu'à titre d'exemples non limitatif. Il est explicitement prévu que l'on puisse combiner entre eux ces différents modes pour en proposer d'autres.

Les figures 1A et 1B illustrent un équipement de ski de fond traditionnel comprenant, ici, une chaussure C et une planche S de ski équipée d'une fixation F.

De façon traditionnelle, les chaussures de ski de fond comprennent une semelle R et un dispositif de guidage latéral. Le dispositif de guidage latéral se compose généralement d'une rainure longitudinale K délimitée, par exemple, par deux séries de crampons k1, k2 disposés de part et d'autre de la semelle R de la chaussure. Cette rainure est destinée à coopérer avec une ou plusieurs nervures longitudinales L situées sur la face supérieure du ski S et/ou de la fixation F. Ainsi, au cours du mouvement de déroulement du pied à plat sur le ski, la rainure longitudinale K de la semelle R de la chaussure vient coiffer la nervure L de la fixation et/ou du ski, comme illustré par la figure 1B.

La fixation F et la chaussure C sont retenues l'une avec l'autre de manière amovible et mobile au moyen d'un dispositif de liaison, pour créer une liaison de type articulée. Le dispositif de liaison lié à la chaussure-comprend un axe transversal X, s'étendant dans la zone antérieure (avant) de la chaussure C, et en particulier, monté sur l'avant de la semelle R de la chaussure, transversalement à sa direction longitudinale, orientée dans la direction longitudinale du ski.

L'axe X est destiné à coopérer avec un élément de solidarisation P porté par la butée avant f de la fixation F (figure 1B). La butée avant comprend, en général, des crochets ou un palier destinés à recevoir l'axe X de la chaussure de manière rotative. Cette butée est intégrée à la fixation F et assure l'immobilisation de la partie antérieure (avant) de la chaussure C tout en permettant le pivotement de sa partie arrière et, notamment, de son talon T, restée libre, vers le haut et vers le bas, comme illustré par la flèche sur la figure 1B.

De façon classique, l'élément de solidarisation P est déplaçable au moyen d'une manette ou d'un levier M disposé au niveau de la butée avant de la fixation, pour déplacer le dispositif de liaison d'une position de verrouillage, dans laquelle l'axe X est retenu sur la butée de la fixation, et une position de déchaussage, dans laquelle l'axe est alors libéré et la chaussure n'est plus retenue sur le ski.

De manière connue en soi, la fixation F comprend, en outre, au moins un élément de rappel E élastiquement déformable, disposé ici à l'avant de l'élément de solidarisation P et destiné à exercer une force de rappel sur la pointe avant de la chaussure C lorsque le talon est soulevé de la face supérieure de la planche S, ramenant la chaussure d'une position pivotée vers le haut à une position parallèle et en appui sur le ski vers le bas. En effet, en ski nordique, la levée du talon permet d'accompagner le mouvement du pied du skieur qui vise à entraîner le ski vers l'avant pour avancer en glissant sur la piste. Ainsi le dispositif de liaison entre la chaussure et la fixation assure une liaison mobile et dynamique dont la cinématique sera décrite ci-après.

Dans le mode de réalisation traditionnel de la figure 1B, cette force de rappel s'exerce sur la seule partie avant de la semelle R de la chaussure C du fait que la fixation F n'est pourvue que d'un seul élément de rappel E. Toutefois, dans une variante connue mais non représentée, la fixation peut comporter un second élément de rappel disposé à l'arrière de l'élément de solidarisation qui exerce, de façon complémentaire, une force de rappel sur la chaussure, de sens opposée à la force de rappel du premier élément élastique E.

L'invention prévoit de modifier la structure du dispositif de liaison traditionnel de la chaussure en y intégrant un élément élastique déformable 1, fixé de manière amovible en arrière de l'axe X, en lieu et place de l'élément de rappel élastique monté auparavant sur la fixation F à l'arrière de l'élément de solidarisation P, comme prévu dans les modes de réalisation illustrés, notamment, par les figures 2A, 3A et 4A.

Selon l'invention, l'élément élastiquement déformable 1 est ainsi disposé derrière l'axe d'articulation X, dans la partie antérieure (avant) de la chaussure ou, plus précisément pour des raisons dynamiques, dans la zone de la racine des doigts du pied, ou dans la zone des métatarses, qui est située au niveau de la partie antérieure de la semelle R de la chaussure.

Selon des variantes non représentées, l'élément élastique 1 pourrait être placé dans toute autre position sous la semelle de la chaussure, par exemple, au milieu de la semelle ou dans sa partie arrière, notamment, pour des raisons anatomiques liées au modèle de chaussure ou à la morphologie du skieur ou bien dans un objectif d'optimisation dynamique et/ou de performances sportives.

Selon d'autres variantes, l'élément élastiquement déformable 1 pourrait s'étendre dans toute la zone d'appui plantaire de la chaussure ou même s'étendre sur toute la longueur de la chaussure. L'élément élastique 1 serait alors réalisé en une ou plusieurs parties plus ou moins longues.

L'élément élastique déformable 1 agit dans le sens du rappel élastique de la chaussure vers le haut. Plus précisément, le début de la course de pivotement de la chaussure vers le haut s'accompagne d'une détente de l'élément élastique qui lui transmet une impulsion verticale.

Parallèlement, ce pivotement de la chaussure vers le haut entraîne une compression élastique progressive de l'élément de rappel E sur la butée avant de la fixation par la partie avant de la chaussure. La détente de l'élément de rappel E va ensuite, à son tour, communiquer à la chaussure une autre impulsion, mais cette fois de sens opposé et ayant donc pour effet de ramener le talon T vers le bas.

Ainsi, la force de rappel de l'élément élastique E augmente progressivement lors de la levée du talon de la chaussure, alors que la force de rappel de l'élément élastique 1, lié à la chaussure et agissant en opposition à l'élément de rappel E, diminue progressivement et conjointement.

La poursuite du pivotement de la semelle R de la chaussure vers le ski provoque un écrasement de l'élément 1 qui se déforme élastiquement jusqu'à ce qu'en fin de course, l'extrémité arrière de la chaussure vienne en butée d'appui sur la face supérieure du ski.

En cela, l'élément élastique 1 forme un ressort de rappel qui, par compression, exerce sur le ski un effort dirigé vers le bas, et par réaction, communique à la chaussure une poussée verticale vers le haut.

L'élément 1 est ainsi comprimé élastiquement par la surface supérieure de la fixation ou du ski lorsque la chaussure s'étend à plat sur le ski, assurant ainsi la relance élastique de la chaussure au début du mouvement de soulèvement et d'enroulement du pied du skieur.

Dans les modes de réalisation de l'invention représentés sur les figures 2A, 3A et 4A, l'axe X du dispositif de liaison de l'invention est porté par un élément sensiblement rigide de profil en U qui est destiné à être rapporté sur la partie avant de la semelle de base (figure 2A) formant la partie inférieure de la chaussure. Il est toutefois possible, sans sortir du cadre de l'invention de fixer le dispositif de liaison directement sous la semelle. Pour des raisons de simplification, le terme de semelle désignera donc aussi par la suite cet élément rigide R.

L'élément rigide R peut également porter les crampons k1, k2 de la chaussure de ski, destinés à venir en contact avec le sol lors de la marche. Dans la variante de la figure 2A, les crampons de la chaussure de ski sont eux-mêmes rapportés, par exemple, par surmoulage sur l'élément rigide R.

Selon l'invention, il est prévu que l'élément élastiquement déformable 1 soit monté sur un élément de support 2 fixé sous la semelle R de la chaussure C et disposé au-dessus de l'axe X et, plus précisément, entre la semelle et l'axe X.

L'élément élastiquement déformable 1 et son élément de support 2 forment un dispositif de rappel qui peut être réalisé, soit sous forme d'un ensemble indépendant, apte et destiné à être solidarisé de façon amovible à une chaussure de ski nordique, soit sous forme d'un sous-ensemble du dispositif de liaison intégré à la semelle de la chaussure.

L'élément de support 2 présente une gorge 20 (visible sur les figures 2A, 3B et 4B) délimitée par deux parois latérales 20a, 20b épousant au moins partiellement la face supérieure cylindrique de l'axe X.

L'élément de rappel élastiquement déformable 1 est réalisé ici sous forme d'un patin comprenant un corps central 11, de section droite et de forme trapézoïdale, pourvu d'au moins un conduit longitudinal 10 destiné à recevoir, de façon réversible, au moins un doigt de verrouillage 21 porté par l'élément de support 2.

La section droite trapézoïdale du corps de l'élément élastiquement déformable 1 n'est toutefois pas limitative et elle pourrait présenter toute autre forme appropriée, polygonale ou courbe, symétrique ou non par rapport à un plan longitudinal.

De même, la hauteur de l'élément élastiquement déformable peut être uniforme ou variable sur toute sa longueur, à condition que son épaisseur permette d'obtenir sa compression lorsque la chaussure est positionnée à plat sur le ski, soit par contact entre la chaussure et le ski, soit par contact entre la chaussure et l'embase de la fixation.

L'élément élastique 1 peut s'étendre en dessous de la surface de marche formée par les crampons de la chaussure de ski à condition que sa hauteur soit suffisante pour obtenir sa compression par appui sur la face supérieure de la fixation ou du ski.

Le corps 11 se prolonge par deux ailettes latérales 11a prenant appui sur la face inférieure de la semelle R et présente une face inférieure 11b de contact avec la partie arrière de la fixation F. A cet effet, la face inférieure 11b de l'élément élastiquement déformable 1 s'étend de façon plane et inclinée, à la fois vers l'arrière et vers le bas, en faisant saillie par rapport à l'axe X.

Les ailettes latérales 11a du corps 11 de l'élément déformable 1 assurent le calage de l'élément élastique 1 dans le sens transversal, dans la rainure de guidage de la semelle de la chaussure, ici formée par l'élément rigide R.

Une fois monté sous la semelle, la face avant de l'élément élastique 1 est en butée et calée contre la face arrière de l'élément de support 2.

De préférence, l'élément élastiquement déformable 1 est pourvu d'évidements internes 14 (visibles sur les figures 3B et 4B) facilitant sa déformation élastique lorsque le talon T de la chaussure vient en appui vers le bas sur la fixation F. Ainsi, sous l'effet d'une compression exercée par la chaussure sur la face supérieure de la fixation ou du ski, l'élément 1 se déforme plus aisément.

Dans le mode de réalisation de l'invention illustré, notamment, par les figures 2A et 3A, 3B, le corps 11 est pourvu d'un conduit unique 10 dans lequel viennent s'engager deux doigts 21 de verrouillage, portés par l'élément de support 2.

Les doigts 21 sont constitués ici de lames flexibles et parallèles dont les extrémités portent des ergots 22 d'encliquetage réversible. Le conduit 10 a donc ici une section sensiblement rectangulaire.

Dans le mode de réalisation de l'invention illustré par la figure 4A, le corps 11 de l'élément élastiquement déformable 1 est pourvu d'un conduit 10 unique dans lequel vient s'engager un doigt unique 21 de forme cylindrique dont l'extrémité porte un embout tronconique 24 assurant un encliquetage réversible dans une dépouille ménagée à l'extrémité externe du conduit 10, comme illustré par la figure 4C.

Dans le mode de réalisation des figures 2A, 2B et 2C, le dispositif de liaison comprend un organe de serrage assurant la solidarisation avec la chaussure C. Cet organe de serrage est constitué ici d'une vis 3 destinée à être engagée dans un orifice 25 de l'élément de support 2 et fixée dans un alésage taraudé 30 de la semelle R et/ou verrouillée par un écrou 31(visibles sur la figure 2A).

Dans une variante non représentée du mode de réalisation de la figure 2A, une plaque de renfort peut être rapportée sur la face supérieure de la semelle tournée vers l'intérieur de la chaussure et portant éventuellement un alésage taraudé en vue de recevoir la vis 3 de solidarisation de l'élément de support 2 avec la chaussure. La tenue de l'élément élastique 1 se trouve ainsi renforcée, si nécessaire.

La solidarisation de l'élément élastique 1 sur l'élément de semelle rigide R est donc réalisée longitudinalement et latéralement, dans une direction sensiblement transversale à la direction verticale de solidarisation de l'élément de support 2 avec la semelle.

Dans le cas de l'invention, l'élément élastique 1 est réalisé en un matériau élastique, par exemple, un élastomère (caoutchouc, ...) ou en un matériau thermoplastique ou bien encore en un matériau viscoélastique pouvant présenter des propriétés amortissantes.

On peut également envisager le cas où l'élément élastique 1 est constitué d'une poche, éventuellement remplie d'un fluide, comme par exemple du gel.

Dans une autre variante, l'élément élastique pourrait être constitué d'au moins deux matériaux, par exemple, de deux matériaux de propriétés mécaniques différentes, notamment de rigidités différentes ou de duretés différentes.

L'élément de support 2 est, quant à lui, réalisé dans un matériau plus rigide que le matériau de l'élément élastiquement déformable 1, comme par exemple un matériau plastique de type polyuréthane.

En variante, l'élément de support peut être réalisé dans un matériau plastique chargé en fibres ou en matériau composite. Alternativement, il peut être réalisé en tout ou partie avec un métal.

Dans le mode de réalisation de la figure 3A, l'élément de support 2 comprend un organe de serrage destiné à renforcer la retenue de l'élément élastiquement déformable 1.

Comme illustré par la figure 3C, cet organe de serrage est constitué d'une vis 3 fixée dans un alésage taraudé 23 (figure 3B) ménagé sur la face avant de l'élément de support 2 et se prolongeant par un conduit 13 ménagé sur la face avant de l'élément élastiquement déformable 1.

L'organe de serrage est ici orienté longitudinalement et est destiné à coincer une partie de l'élément support 2contre l'axe X après serrage.

Le cas échéant, l'élément de support 2 présente une fente transversale 26 sur sa face supérieure en regard de la semelle R, comme illustré par les figures 3B et 3C. La fente 26 apporte une flexibilité lors du serrage de la vis 3.

Dans le mode de réalisation des figures 3A, 3B, 3C et 3D, la gorge 20 de l'élément de support 2 est délimitée par au moins une paroi 20a, 20b qui se referme sur l'axe X sous l'action de la vis 3 en bloquant l'élément élastiquement déformable 1.

Plus précisément, lors du vissage de la vis 3, la fente 26 se ferme en entrainant l'abaissement de la paroi 20b en dessous de l'axe X et conduisant au blocage de l'élément de support 2 dans le sens de l'arrière vers l'avant selon la direction longitudinale, comme illustré par la figure 3C.

Le blocage de l'élément de support 2 dans le sens de l'avant vers l'arrière dans la direction longitudinale est assuré par l'appui de la tête de vis 3 contre l'axe X, assurant ainsi le maintien de l'élément de support 2 autour de cet axe, comme illustré par la figure 3D.

Les dimensions de l'élément de support 2 sont telles que son blocage dans la direction verticale est obtenu par emprisonnement ou coincement entre la face supérieure de l'axe X et la face inférieure de la semelle R.

Dans ce mode de réalisation, Le dispositif de rappel élastique est indépendant de la chaussure car l'élément de rappel élastique 1 est encliqueté de manière réversible sur l'élément de support 2 qui est lui-même calé et fixé sur la semelle de façon amovible par la coopération sous contraintes entre l'organe de serrage 3, la gorge 20 et l'axe X.

Dans le mode de réalisation de la figure 4A et comme illustré par les figures 4B et 4C, l'organe de serrage est constitué d'une vis 3 fixée dans un alésage taraudé 23 ménagé sur la face avant de l'élément de support 2 dans l'axe longitudinal du doigt 21. Le serrage de la vis 3 dans l'alésage 23 provoque ainsi l'expansion radiale du doigt 21 à la manière d'une cheville et son blocage dans le conduit 10 de l'élément élastiquement déformable 1.

Dans ce dernier mode de réalisation, l'élément de support 2 peut être fixé sous la semelle R par collage. A cet effet, l'élément de support 2 présente une facette supérieure plane 27 permettant son placage directement sur la face inférieure de la semelle R, comme illustré par les figures 4A et 4B ou dans une cavité préalablement réalisée à cet effet et assurant le positionnement, le calage et l'immobilisation sous tension de l'élément 2 sur l'axe X.

Par conséquent, les dispositifs de liaison selon les modes de réalisation des figures 3A et 4A sont auto-portants et indépendants de la structure de la chaussure à laquelle ils sont destinés. Ces dispositifs sont ainsi aptes à être rapportés sur tous types de chaussures de ski nordique sans modification de la semelle.

## Revendications

1. Chaussure de ski nordique comprenant une semelle (R) et un dispositif assurant la liaison avec une fixation (F) de ski, ledit dispositif de liaison étant pourvu, d'une part, d'un axe transversal (X) monté sur la partie antérieure de ladite chaussure et destiné à coopérer avec un élément de solidarisation (P) porté par la fixation (F) en permettant le pivotement de la chaussure et, d'autre part, au moins un élément (1) élastiquement déformable de rappel vertical de ladite chaussure, **caractérisée en ce que** ledit élément (1) élastiquement déformable est monté de manière amovible sous ladite semelle (R) en étant porté par un élément de support (2) solidaire de la semelle (R).

2. Chaussure selon la revendication 1, **caractérisée en ce que** ledit élément (1) élastiquement déformable est monté à l'arrière dudit axe (X) sur la partie antérieure de ladite semelle (R).

3. Chaussure selon l'une des revendications précédentes, **caractérisée en ce que** l'élément de support (2) est interposé entre ladite semelle (R) et l'élément élastiquement déformable (1).

4. Chaussure selon l'une des revendications précédentes, **caractérisée en ce que** ledit élément de support (2) est intégré à ladite semelle (R).

5. Chaussure selon l'une des revendications 1 à 3, **caractérisée en ce que** ledit élément de support (2) est monté de façon amovible sur ladite semelle (R).

6. Chaussure selon l'une des revendications précédentes, **caractérisée en ce que** ledit élément de support (2) est disposé au moins partiellement au-dessus dudit axe (X).

7. Chaussure selon l'une des revendications précédentes, **caractérisée en ce que** ledit élément de support (2) présente des éléments d'accrochage (22) coopérant avec des organes complémentaires de l'élément élastiquement déformable (1) pour assurer la retenue de l'élément élastiquement déformable sur l'élément support.

8. Chaussure selon l'une des revendications précédentes, **caractérisée en ce que** ledit élément élastiquement déformable (1) est constitué d'un patin comprenant un corps central (11) pourvu d'au moins un conduit longitudinal (10) destiné à recevoir, de façon réversible, au moins un doigt (21) de verrouillage porté par ledit élément de support (2).

9. Chaussure selon la revendication précédente, **caractérisée en ce que** ledit doigt (21) est formé d'au moins une lame flexible portée par ledit élément de support (2).

10. Chaussure selon l'une des revendications précédentes, **caractérisée en ce que** ledit élément de support (2) présente une gorge (20) épousant partiellement ledit axe (X).

11. Chaussure selon l'une des revendications précédentes, **caractérisée en ce que** ledit élément de support (2) est muni d'un organe de serrage (3) orienté verticalement et solidarisé de façon réversible à la semelle (R).

12. Chaussure selon l'une des revendications précédentes, **caractérisée en ce que** ledit élément de support (2) est muni d'un organe de serrage (3) orienté longitudinalement et destiné à coincer une partie de l'élément support (2) contre l'axe (X) après serrage.

13. Chaussure selon l'une des revendications précédentes, **caractérisée en ce que** ledit élément élastiquement déformable (1) est constitué d'un corps central (11) se prolongeant par deux ailettes latérales (11a) prenant appui sur ladite semelle (R).

14. Chaussure selon l'une des revendications précédentes, **caractérisée en ce que** ledit élément élastiquement déformable (1) présente une face inférieure (11b) s'étendant, au moins partiellement, en saillie vers le bas par rapport audit axe (X) et assurant le contact avec la fixation (F).

15. Chaussure selon l'une des revendications précédentes, **caractérisée en ce que** ledit élément élastiquement déformable (1) est pourvu d'évidements internes (14) facilitant sa déformation élastique.

16. Dispositif de rappel élastique d'une chaussure (C) de ski nordique dont la semelle (R) porte un axe transversal (X) monté au niveau de sa partie antérieure et destiné à coopérer avec une fixation (F) montée sur le ski et permettant son pivotement vertical, **caractérisé en ce qu'**il comprend un élément élastiquement déformable (1) communiquant une impulsion verticale à ladite chaussure lors de sa mise en butée vers le bas contre la fixation (F), ledit élément élastiquement déformable étant porté par un élément de support (2) pourvu d'un organe de serrage (3) destiné à solidariser ledit élément de support (2) de façon réversible sous ladite semelle (R).

17. Dispositif de rappel élastique selon la revendication précédente, **caractérisé en ce que** ledit élément élastiquement déformable (1) comprend un corps central (11) pourvu d'au moins un conduit longitudinal (10) destiné à recevoir, de façon réversible, au moins un doigt (21) de verrouillage porté par ledit élément de support (2).

18. Dispositif de rappel élastique selon l'une des revendications 16 ou 17, **caractérisé en ce que** ledit organe de serrage (3) comprend une vis fixée dans un alésage taraudé (23) ménagé dans l'élément de support (2).

19. Dispositif de rappel selon l'une des revendications 16 à 18, **caractérisé en ce que** ledit élément de support (2) comprend une gorge (20) épousant au moins partiellement ledit axe (X) et étant délimitée par au moins une paroi (20a, 20b) qui se referme sur l'axe (X) sous l'action dudit organe de serrage (3) pour immobiliser l'élément de support (2) sous contraintes entre l'axe (X) et ladite semelle (R).

## Patentansprüche

1. Schuh für nordische Kombination, umfassend eine Sohle (R) und eine Vorrichtung, die die Verbindung mit einer Befestigung (F) des Skis sichert, wobei die Verbindungsvorrichtung zum einen mit einer transversalen Achse (X) versehen ist, die auf dem vorderen Teil des Schuhs angebracht und bestimmt ist, mit einem Element zur festen Verbindung (P), das von der Befestigung (F) getragen wird, durch Gestatten des Schwenkens des Schuhs zusammenzuwirken, und zum anderen mit mindestens einem elastisch verformbaren Element (1) zum vertikalen Zurückstellen des Schuhs, **dadurch gekennzeichnet, dass** das elastisch verformbare Element (1) lösbar unter der Sohle (R) angebracht ist, indem es von einem Halteelement (2) getragen wird, das mit der Sohle (R) fest verbunden ist.

2. Schuh nach Anspruch 1, **dadurch gekennzeichnet, dass** das elastisch verformbare Element (1) hinter der Achse (X) auf dem vorderen Teil der Sohle (R) angebracht ist.

3. Schuh nach einem der vorangehenden Ansprüche, **dadurch gekennzeichnet, dass** das Halteelement (2) zwischen der Sohle (R) und dem elastisch verformbaren Element (1) angeordnet ist.

4. Schuh nach einem der vorangehenden Ansprüche, **dadurch gekennzeichnet, dass** das Halteelement (2) in die Sohle (R) integriert ist.

5. Schuh nach einem der Ansprüche 1 bis 3, **dadurch gekennzeichnet, dass** das Halteelement (2) lösbar auf der Sohle (R) angebracht ist.

6. Schuh nach einem der vorangehenden Ansprüche, **dadurch gekennzeichnet, dass** das Halteelement (2) mindestens zum Teil oberhalb der Achse (X) angeordnet ist.

7. Schuh nach einem der vorangehenden Ansprüche, **dadurch gekennzeichnet, dass** das Halteelement (2) Hakenelemente (22) aufweist, die mit komplementären Organen des elastisch verformbaren Elements (1) zusammenwirken, um den Rückhalt des elastisch verformbaren Elements auf dem Halteelement zu sichern.

8. Schuh nach einem der vorangehenden Ansprüche, **dadurch gekennzeichnet, dass** das elastisch verformbare Element (1) aus einem Gleiter besteht, der einen zentralen Körper (11) umfasst, der mit mindestens einer länglichen Führung (10) versehen ist, die zur reversiblen Aufnahme mindestens eines von dem Halteelement (2) getragenen Verriegelungsfingers (21) bestimmt ist.

9. Schuh nach vorangehendem Anspruch, **dadurch gekennzeichnet, dass** der Finger (21) von mindestens einer flexiblen Zunge gebildet ist, die von dem Halteelement (2) getragen wird.

10. Schuh nach einem der vorangehenden Ansprüche, **dadurch gekennzeichnet, dass** das Halteelement (2) eine Nut (20) aufweist, die sich zum Teil an die Achse (X) anschmiegt.

11. Schuh nach einem der vorangehenden Ansprüche, **dadurch gekennzeichnet, dass** das Halteelement (2) mit einem Spannorgan (3) ausgestattet ist, das vertikal ausgerichtet und mit der Sohle (R) reversibel fest verbunden ist.

12. Schuh nach einem der vorangehenden Ansprüche, **dadurch gekennzeichnet, dass** das Halteelement (2) mit einem Spannorgan (3) ausgestattet ist, das längs ausgerichtet und bestimmt ist, einen Teil des Halteelement (2) nach dem Spannen gegen die Achse (X) zu klemmen.

13. Schuh nach einem der vorangehenden Ansprüche, **dadurch gekennzeichnet, dass** das elastisch verformbare Element (1) aus einem zentralen Körper (11) besteht, der sich anhand von zwei seitlichen Flügeln (11a) verlängert, die sich auf der Sohle (R) abstützen.

14. Schuh nach einem der vorangehenden Ansprüche, **dadurch gekennzeichnet, dass** das elastisch verformbare Element (1) eine untere Fläche (11b) aufweist, die sich mindestens zum Teil nach unten hervorstehend in Bezug auf die Achse (X) erstreckt und den Kontakt mit der Befestigung (F) sichert.

15. Schuh nach einem der vorangehenden Ansprüche, **dadurch gekennzeichnet, dass** das elastisch verformbare Element (1) mit inneren Aussparungen (14) versehen ist, die seine elastische Verformung erleichtern.

16. Elastische Rückstellvorrichtung eines Schuhs (C) für nordische Kombination, dessen Sohle (R) eine transversale Achse (X) trägt, die im Bereich ihres vorderen Teils angebracht und bestimmt ist, mit einer Befestigung (F) zusammenzuwirken, die auf dem Ski angebracht ist und sein vertikales Schwenken erlaubt, **dadurch gekennzeichnet, dass** sie ein elastisch verformbares Element (1) umfasst, das einen vertikalen Impuls auf den Schuh überträgt, wenn er nach unten an der Befestigung (F) anschlägt, wobei das elastisch verformbare Element von einem Halteelement (2) getragen wird, das mit einem Spannorgan (3) versehen ist, das bestimmt ist, das Halteelement (2) reversibel mit der Sohle (R) fest zu verbinden.

17. Elastische Rückstellvorrichtung nach vorangehendem Anspruch, **dadurch gekennzeichnet, dass** das elastisch verformbare Element (1) einen zentralen Körper (11) umfasst, der mit mindestens einer länglichen Führung (10) versehen ist, die zur reversiblen Aufnahme mindestens eines Verriegelungsfingers (21) bestimmt ist, der von dem Halteelement (2) getragen wird.

18. Elastische Rückstellvorrichtung nach einem der Ansprüche 16 oder 17, **dadurch gekennzeichnet, dass** das Spannorgan (3) eine Schraube umfasst, die in einer gewindeten Bohrung (23) befestigt ist, die in das Halteelement (2) eingearbeitet ist.

19. Rückstellvorrichtung nach einem der Ansprüche 16 bis 18, **dadurch gekennzeichnet, dass** das Halteelement (2) eine Nut (20) umfasst, die sich mindestens zum Teil an die Achse (X) anschmiegt und von mindestens einer Wand (20a, 20b) begrenzt ist, die sich unter der Wirkung des Spannorgans (3) auf der Achse (X) schließt, um das Halteelement (2) zwischen der Achse (X) und der Sohle (R) unter Spannung zu halten.

## Claims

1. Nordic ski shoe comprising a sole (R) and a device connecting with a ski binding (F), where the said connecting device has, firstly, a transverse rod (X) installed on the front portion of the said shoe, and intended to cooperate with a securing element (P) supported by the binding (F), allowing the shoe to pivot and, secondly, at least one elastically deformable element (1) causing the vertical return of the said shoe, **characterised by** the fact that the said elastically deformable element (1) is installed in a removable manner under the said sole (R) and is supported by a support element (2) which is securely coupled with the sole (R).

2. Shoe according to claim 1, **characterised by** the fact that the said elastically deformable element (1) is installed to the rear of the said rod (X), on the front portion of the said sole (R).

3. Shoe according to either of the previous claims, **characterised by** the fact that the support element (2) is interposed between the said sole (R) and the elastically deformable element (1).

4. Shoe according to one of the previous claims, **characterised by** the fact that the said support element (2) is integrated in the said sole (R).

5. Shoe according to one of claims 1 to 3, **characterised by** the fact that the said support element (2) is installed removably in the said sole (R).

6. Shoe according to one of the previous claims, **characterised by** the fact that the said support element (2) is positioned at least partially above the said rod (X).

7. Shoe according to one of the previous claims, **characterised by** the fact that the said support element (2) has hooking elements (22) which cooperate with additional devices of the elastically deformable element (1) to hold the elastically deformable element on the support element.

8. Shoe according to one of the previous claims, **characterised by** the fact that the said elastically deformable element (1) consists of a base comprising a central body (11) having at least one longitudinal channel (10) intended to receive, in a reversible manner, at least one locking pin (21) supported by the said support element (2).

9. Shoe according to the previous claim, **characterised by** the fact that the said pin (21) is formed from at least one flexible blade supported by the said support element (2).

10. Shoe according to one of the previous claims, **characterised by** the fact that the said support element (2) has a groove (20) which partially fits the shape of the said rod (X).

11. Shoe according to one of the previous claims, **characterised by** the fact that the said support element (2) is fitted with a tightening device (3) aligned vertically and coupled securely and reversibly with the sole (R).

12. Shoe according to one of the previous claims, **characterised by** the fact that the said support element (2) is fitted with a tightening device (3) aligned longitudinally and intended to trap a portion of the support element (2) against the rod (X) after tightening.

13. Shoe according to one of the previous claims, **characterised by** the fact that the said elastically deformable element (1) consists of a central body extended by two lateral vanes (11a) supported by the said sole (R).

14. Shoe according to one of the previous claims, **characterised by** the fact that the elastically deformable element (1) also has a lower face (11b) protruding, at least partially, downwards relative to the said rod (X), which comes into contact with the ski binding (F).

15. Shoe according to one of the previous claims, **characterised by** the fact that the said elastically deformable element (1) has internal recesses (14) facilitating its elastic deformation.

16. Elastic return device for a Nordic ski shoe (C) the sole (R) of which supports a transverse rod (X) installed in the area of its forward portion, and intended to cooperate with a ski binding (F) installed on the ski, enabling it to pivot vertically, **characterised by** the fact that it comprises an elastically deformable element (1) which imparts a vertical pulse to the said shoe when it is stopped in its downward motion against the binding (F), where the said elastically deformable element is supported by a support element (2) having a tightening device (3) intended to couple the said support element (2) securely and reversibly under the said sole (R).

17. Elastic return device according to the previous claim, **characterised by** the fact that the said elastically deformable element (1) comprises a central body (11) having at least one longitudinal channel (10) intended to receive, in a reversible manner, at least one locking pin (21) supported by the said support element (2).

18. Elastic return device according to one of claims 16 or 17, **characterised by** the fact that the said tightening device (3) comprises a screw attached in a threaded bore (23) made in the support element (2).

19. Return device according to one of claims 16 to 18, **characterised by** the fact that the said support element (2) comprises a groove (20) fitting the shape of the said rod (X) at least partially, and which is delimited by at least one wall (20a, 20b) which closes over the rod (X) under the action of the said tightening device (3), to immobilise the support element (2) forcibly between the rod (X) and the said sole (R).
